# EUROPÄISCHE PATENTSCHRIFT

(11) **EP 0 796 956 B1**
(45) Veröffentlichungstag und Bekanntmachung des Hinweises auf die Patenterteilung: **26.09.2001**
(21) Anmeldenummer: 97810017.0
(22) Anmeldetag: 14.01.1997
(51) Int. Cl.: E04B 1/00, E04B 2/82

(54) **Mobile Glaswandkonstruktion**
Mobile glass wall construction
Façade mobile en verre

(30) Priorität: 20.03.1996 CH 72696
(43) Veröffentlichungstag der Anmeldung: 24.09.1997
(73) Patentinhaber: Egnersson, Tommy, 1724 Montévraz (CH)
(72) Erfinder: Egnersson, Tommy, 1724 Montévraz (CH)

(56) Entgegenhaltungen:
- EP-A- 0 530 422
- DE-B- 1 242 349

## Beschreibung

Die vorligende Erfindung betrifft eine MOBILE GLASWANDKONSTRUKTION nach dem Patentanspruch 1. Sie ist für den Einsatz bei Wintergärten, Terrassen und Balkons gedacht. An eine solche Konstruktion werden die folgende Ansprüche gestellt
1) eine hundertprozentige Oeffnung der Wand;
2) minimale bodenseitige Hindernisse in der Oeffnung der Wand;
3) es muss möglich sein eine solche Wand an einem separaten Abstellplatz ausserhalb des Ortes der montierten Konstruktion zu lagern;
4) jedes Element muss sich unabhängig von den anderen öffnen und entfernen lassen können.

Aus der DE-B-1 242 349 ist eine Hebevorrichtung zum Einbauen unverglaster Fensterrahmen bekannt. Dabei handelt es sich um eine auf Räder Fahrbahres Gerät. Die wesentliche unterschied zum Hebevorrichtung gemäss Patentanspruch 3 ist dass der Spätere in eine Dachseitige Schiene geführt wird und nicht umkippen kann.

Weiter ist eine Glaswandkonstruktion aus EP-A-0 530 422 bekannt, dabei handelt es sich um Fensterelemente die in Dach- und Bodenseitige Schienen geführt werden und immer in eine bestimmte Rheinfolge geöffnet werden müssen. Bei der Konstruktion gemäss Patentanspruch 1 lässt sich dagegen, jedes Element unabhängig von den anderen öffnen und entfernen.

Sonstige vorkommenden Konstruktionen, wie Faltwände oder Schiebewände, bieten auch nicht diese Eigenschaften, wohl aber eine Wandkonstruktion nach dem Wortlaut des Patentanspruches 1.

Die MOBILE GLASWANDKONSTRUKTION gemäß der Erfindung setzt sich aus lösbaren Fensterelementen (1), lösbaren Zwischenpfosten (2) und einer mobilen Hebevorrichtung (3) zusammen wobei die Fenrsterelemente und Zwischenpfosten mit der mobilen Hebevorrichtung entfernt werden können. Gemäß einer Ausführungsform der Erfindung, können die Fensterelemente (1) und die Zwischenpfosten (2) sich völlig von ihren oberen (4) und unteren(5) Halterungen lösen und lassen sich unabhängig mit der mobilen Hebevorrichtung (3) wegtragen.

Im Folgenden wird ein Ausführungsbeispiel der Erfindung anhand der Zeichnungen erläutert.

Es zeigen:
- Fig. 1:: In Seitenansicht, ein in kippstellung aufgestelltes Fensterelement mit Hebevorrichtung.
- Fig. 2:: Eine Innenansicht eines Fensterelementes mit der Hebevorrichtung.
- Fig. 3:: Die mobile Hebevorrichtung.

Das Fensterelement (1) ist am unteren Rahmen mit Führungszapfen (6) versehen, die in Aussparungen in den Boden passen. Dies verhindert ein seitliches Wegrutschen des Elementes, aber erlaubt ein Hochheben aus der Kippstellung.
Am oberen Rahmen sind Riegel(7) zum Schliessen angebracht.
In Kippstellung wird das Element von zwei seitlich angebrachten, mittels Schnellverschlüssen, lösbaren Haltebänder (8) gehalten.

Der lösbare Zwischenpfosten (2) wird, gleich wie das Fensterelement (1), einseitig von einem Führungszapfen (6) gehalten und anderzeitig mit einem Riegel (7) festgemacht. Die mobile Hebevorrichtung (3) besteht aus Laufrollen (11), Doppelgelenk (10), Trägerarm (13) und Hebearm (12) mit zwei Haken (16). Der Hebearm wird waagrecht auf den Trägerarm geführt. Mittels eines Drehrades (17) wird über eine Räderübersetzung und eine Gewindestange (15) der Hebearm bewegt.

Das Fensterelement (1) wird nach einhaken der Hebevorrichtung (3) leicht angehoben. Dadurch werden die Haltebänder (8) entlastet und das Element (1) lässt sich einfach lösen. Anschliessend wird das Element ganz aus der unteren Halterung (5) gehoben und via Laufschiene (18) zum abstellplatz getragen. Danach werden die Zwischenpfosten (2) demontiert. Zurück bleiben bodenseitig nur die Aussparungen für die Führungszapfen.

## Patentansprüche

1. Mobile Glaswandkonstruktion, enthaltend lösbare Fensterelemente (1), **dadurch gekennzeichnet, dass** die Glaswandkonstruktion demontierbare Zwischenpfosten (2) und eine mobile Hebevorrichtung (3) aufweist, wobei die Fensterelemente und Zwischenpfosten mit der mobilen Hebevorrichtung entfernt werden können.

2. Mobile Glaswandkonstruktion nach Anspruch 1, **dadurch gekennzeichnet, dass** die Fensterelemente sich völlig von ihren Halterungen (4,5) lösen lassen, und zwar mittels Schnellverschlüssen

3. Mobile Glaswandkonstruktion nach Anspruch 1, **dadurch gekennzeichnet, dass** die Hebevorrichtung (3) mit Laufrollen (11), Drehlager (15,17), Hebearm (12) und Doppelgelenk (10) versehen ist, und **dass** der Hebearm waagrecht auf dem senkrechten Trägerarm mittels Drehrad 17, Räderübersetzung und Gewindestange (15) vertikal bewegbar ist.

## Claims

1. Mobile glass wall with severable window elements, **characterised by** detachable intermediate posts (2) and a mobile lifting device (3), where the window elements and the intermediate posts may be removed using the mobile lifting device.

2. Mobile glass wall pursuant to paragraph 1 (above), **characterised by** the ability of completely separating the window elements from their holding devices (4, 5) by means of quick acting closures.

3. Mobile glass wall pursuant to paragraph 1 (above), **characterised by** a lifting device (3) with rollers (11), pivot rests (15, 17) and a double hinge (10) in addition to the possibility of vertically moving the horizontal lifting arm on the vertical bracket by means of a wheel (17), a gear transmission and a threaded rod (15).

## Revendications

1. Paroi en verre mobile, constituée d'éléments de fenêtres amovibles, **caractérisée par** la présence de montants intermédiaires démontables (2) et d'un mécanisme de levage mobile (3), où tant les éléments de fenêtres que les montants intermédiaires peuvent être retirés à l'aide du mécanisme de levage mobile.

2. Paroi de verre mobile selon la revendication décrite sous le point 1, **caractérisée par** la possibilité de pouvoir entièrement séparer à l'aide de fermetures rapides les éléments de fenêtres de leurs supports (4, 5).

3. Paroi de verre mobile selon la revendication décrite sous le point 1, **caractérisée par** la présence de galets de roulement (11), de coussinets de pivotement (15, 17) et d'une double articulation (10) dans le mécanisme de levage (3), ainsi que par le bras de levage horizontal qui peut être déplacé verticalement sur le bras porteur vertical à l'aide du volant (17), de l'engrenage et de la tige filetée (15).
